# EUROPÄISCHE PATENTSCHRIFT

(11) **EP 3 347 166 B1**
(45) Veröffentlichungstag und Bekanntmachung des Hinweises auf die Patenterteilung: **21.08.2019**
(21) Anmeldenummer: 16760720.9
(22) Anmeldetag: 06.09.2016
(51) Int. Cl.: B25F 5/00

(54) **HANDWERKZEUGMASCHINE UND STEUERUNGSVERFAHREN**
HANDHELD MACHINE TOOL AND CONTROL METHOD
MACHINE-OUTIL PORTATIVE ET PROCEDE DE COMMANDE

(30) Priorität: 10.09.2015 EP 15184693
(43) Veröffentlichungstag der Anmeldung: 18.07.2018
(73) Patentinhaber: Hilti Aktiengesellschaft, 9494 Schaan (LI)
(72) Erfinder: MASCALL, Eric, 81369 München (DE)
(74) Vertreter: Hilti Aktiengesellschaft Corporate Intellectual Property
(86) Internationale Anmeldenummer: PCT/EP2016/070919
(87) Internationale Veröffentlichungsnummer: WO 2017/042144

(56) Entgegenhaltungen:
- EP-A1- 2 251 148
- EP-A2- 2 662 187
- WO-A2-2009/145206
- JP-A- 2009 056 556
- US-B2- 8 334 626

## Beschreibung

### GEBIET DER ERFINDUNG

Die vorliegende Erfindung betrifft eine Handwerkzeugmaschine gemäß dem Oberbegriff des Anspruchs 1 mit einem Elektromotor und ein Steuerungsverfahren für die Handwerkzeugmaschine. Eine solche Handwerkzeugmaschine und ein solches Steuerungsverfahren sind aus der EP 2 662 187 A bekannt.

Eine Handwerkzeugmaschine kann mit über lange Zeit mit hoher Last genutzt werden. Dabei erhitzt sich der Elektromotor und der Antriebsstrang soweit, dass eine Schädigung oder ein hoher Verschleiß der Handwerkzeugmaschine zu erwarten ist. Eine Schutzmaßnahme ist, die Handwerkzeugmaschine abzuschalten.

### OFFENBARUNG DER ERFINDUNG

Die erfindungsgemäße Handwerkzeugmaschine gemäß dem Anspruch 1 hat einen Werkzeughalter zum Haltern eines Werkzeugs auf einer Arbeitsachse, einen Elektromotor zum Antreiben des Werkzeughalters, einen Temperatursensor zum Erfassen einer Temperatur des Elektromotors und ein mit dem Elektromotor gekoppeltes Lüfterrad. Eine elektrisch gesteuerte Kupplung ist in dem Antriebsstrang zwischen dem Werkzeughalter und dem Elektromotor angeordnet. Eine Motorsteuerung ist ansprechend auf ein Überschreiten eines ersten Schwellwertes durch die gemessene Temperatur ein Öffnen der Kupplung auslösend. Die Motorsteuerung ist den Elektromotor bei geöffneter Kupplung bestromend, bis die Temperatur unter einen zweiten Schwellwert fällt.

Die erfindungsgemäße Handwerkzeugmaschine schaltet nach einer thermischen Überlast den Elektromotor nicht ab, sondern lässt diesen weiterlaufen. Teile oder alle angetriebenen Komponenten der Handwerkzeugmaschine, z.B. der Werkzeughalter, ein Schlagwerk, werden dabei abgekoppelt. Der Elektromotor kann das Lüfterrad antreiben und die Handwerkzeugmaschine rasch abkühlen.

Das erfindungsgemäße Steuerungsverfahren für die Handwerkzeugmaschine gemäß dem Anspruch 3 sieht die folgende Schritten vor: Messen der Temperatur des Elektromotors; Öffnen der schaltbaren Kupplung, wenn die Temperatur einen ersten Schwellwert überschreitet; und Bestromen des Elektromotors bei geöffneter Kupplung bis die Temperatur unter den zweiten Schwellwert abfällt. In einer Ausgestaltung wird der Elektromotor stromfrei geschaltet, also ausgeschaltet, wenn die Temperatur den zweiten Schwellwert unterschreitet. Der zweite Schwellwert ist vorzugsweise geringer als der erste Schwellwert.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 einen Bohrhammer

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt einen Bohrhammer **1** als Beispiel für elektrische Handwerkzeugmaschinen. Andere Handwerkzeugmaschinen können Elektroschrauber, Kreissägen, Stichsägen, Winkelschleifer etc. sein. Der Bohrhammer **1** hat einen Werkzeughalter **2,** in welchen ein Bohrer oder ähnliches Werkzeug **3** eingesetzt und verriegelt werden kann. Der Werkzeughalter **2** ist über einen Antriebsstrang **4** mit einem Elektromotor **5** gekoppelt. Der Antriebsstrang **4** enthält eine Abtriebswelle **6,** die das Drehmoment des Elektromotors **5** auf den Werkzeughalter **2** überträgt. Ein Getriebe **7** kann das Drehmoment erhöhen.

Der Antriebsstrang **4** kann ferner ein Schlagwerk **8,** insbesondere ein pneumatisches Schlagwerk **8,** enthalten, welches periodisch Schläge auf das in dem Werkzeughalter **2** gehalterte Werkzeug ausübt. Das beispielhafte pneumatische Schlagwerk **8** hat einen Erregerkolben **9,** der durch den Elektromotor **5** längs einer Arbeitsachse **10** in einem Führungsrohr **11** vor- und zurückbewegt wird. Ein ebenfalls in dem Führungsrohr **11** angeordneter kolbenförmiger Schläger **12** ist durch eine Luftfeder an den Erregerkolben **9** angekoppelt. Die Luftfeder ist durch eine von dem Erregerkolben **9** und Schläger **12** abgeschlossene pneumatische Kammer **13** gebildet.

Eine schaltbare Kupplung **14** ist in dem Antriebsstrang **4** angeordnet. Die Kupplung **14** kann durch ein elektrisches Steuersignal geöffnet und geschlossen werden. Eine beispielhafte Kupplung **14** hat eine Magnetspule **15,** die wenn stromdurchflossen eine antreibende Kupplungsscheibe **16** und eine angetriebene Kupplungsscheibe **17** in Kontakt hält. Das Steuersignal schaltet den Stromfluss ein bzw. aus. Die schaltbare Kupplung kann auch mechanisch, pneumatisch oder hydraulisch schaltbar sein. Ein entsprechender Aktor kann das elektrische Steuersignal in die mechanische, pneumatische oder hydraulische Aktion zum Schalten der Kupplung **14** umsetzen.

Die schaltbare Kupplung **14** ist in dem Antriebsstrang **4** zwischen der Abtriebswelle **6** und dem Elektromotor **5** angeordnet. Die geöffnete Kupplung **14** trennt den Werkzeughalter **2** von dem Elektromotor **5,** so dass sich trotz laufendem Elektromotor **5** der Werkzeughalter **2** nicht dreht. Vorzugsweise kann die schaltbare Kupplung **14** in dem Antriebsstrang **4** vor dem Schlagwerk **8** angeordnet sein, um auch diese bei geöffneter Kupplung **14** zu deaktivieren.

Der Elektromotor **5** wird durch eine Motorsteuerung **18** angesteuert. Das Betätigen des Betriebstasters **19** durch den Anwender erfasst die Motorsteuerung **18.** Die Motorsteuerung **18** bestromt ansprechend auf das Betätigen den Elektromotor **5.** Die Stromversorgung ist beispielsweise durch ein Batteriepaket **20** oder durch einen Netzanschluss bereitgestellt. Der Betriebstaster **19** ist vorzugsweise selbsttätig ausschaltend. Der Anwender muss den Betriebstaster **19** dauerhaft betätigen, um den Bohrhammer **1** im Betrieb zu halten. Bei einem Lösen des Betriebstasters **19** wechselt der Betriebstaster **19** in die ausschaltende Stellung. Die Motorsteuerung **18** trennt im Regelfall ansprechend auf die ausschaltende Stellung des Betriebstasters **19** den Elektromotor **5** von der Stromversorgung. Beispielsweise hat der Betriebstaster **19** eine interne Feder, die den Betriebstaster **19** in die ausschaltende Stellung vorspannt. Der Betriebstaster **19** kann ein einfacher Ein- und Ausschalter sein. Vorzugsweise erfasst der Betriebstaster **19** einen Betätigungsweg oder eine Betätigungskraft. Der Betriebstaster **19** gibt einen variablen Sollwert für den mittleren Strom des Elektromotors **5** vor. Die Motorsteuerung **18** steuert den mittleren Strom ansprechend auf den Sollwert. Der Anwender kann somit durch unterschiedlich starkes Andrücken die Geschwindigkeit des Elektromotors **5** beeinflussen. Der Betriebstaster **19** weist beispielsweise ein durch Schleiferbahnen gebildetes Potenziometer als Schaltkontakt auf.

Der Bohrhammer 1 enthält ein Lüfterrad **21,** welches den Elektromotor **5** und vorzugsweise den Antriebsstrang **4** kühlt. Das Lüfterrad **21** kann auf der Rotorwelle des Elektromotors **5** angeordnet sein. Das Lüfterrad **21** kann beispielsweise stromabwärts von dem Elektromotor **5** angeordnet einen Luftstrom **22** von dem Elektromotor **5** ansaugen und aus dem Maschinengehäuse **23** ausblasen.

Ein Temperatursensor **24** überwacht die Temperatur des Elektromotors **5.** Der Temperatursensor **24** kann unmittelbar an dem Elektromotor **5** angeordnet oder beispielsweise in einem Abluftstrom des Bohrhammers **1** angeordnet sein. Die Motorsteuerung **18** überwacht die gemessene Temperatur. Überschreitet die Temperatur einen Schwellwert, wird die Leistungsaufnahme des Elektromotors **5** begrenzt. Die Motorsteuerung **18** verringert beispielsweise den mittleren Strom gegenüber dem durch den Betriebstaster **19** vorgegebenen Sollwert. Überschreitet die Temperatur einen kritischen Schwellwert, öffnet die Motorsteuerung **18** die Kupplung **14.** Der Elektromotor **5** wird somit lastfrei geschaltet. Die Motorsteuerung **18** bestromt weiterhin den Elektromotor **5,** damit sich dieser dreht und das Lüfterrad **21** antreibt. Der mittlere Strom für diesen Kühlmodus ist an die fehlende Last angepasst. Das Lüfterrad **21** dreht sich vorzugsweise mit einer konstanten Drehzahl, welche eine maximale Kühlrate ermöglicht. Der Kühlmodus wird fortgesetzt bis die Temperatur ausreichend abgesenkt ist. Die zu erreichende Temperatur ist vorzugsweise geringer als der kritische Schwellwert, beispielsweise um 2°C (Grad Celsius) bis 10°C geringer.

Der Anwender nimmt das Abkoppeln des Antriebsstrangs **4** wahr und wird typischerweise den Betriebstaster **19** lösen. Die Motorsteuerung **18** ignoriert zunächst den Betriebstaster **19,** obwohl dieser in die ausschaltende Stellung wechselt. Solange die Temperatur größer als die zu erreichende Temperatur ist, bleibt der Elektromotor **5** bestromt und treibt das Lüfterrad **21** an. Die Motorsteuerung **18** schaltet den Elektromotor **5** aus, wenn die Temperatur die zu erreichende Temperatur unterschreitet.

## Patentansprüche

1. Handwerkzeugmaschine mit
einem Werkzeughalter zum Haltern eines Werkzeugs auf einer Arbeitsachse (10), einem Elektromotor (5) zum Antreiben des Werkzeughalters, einem Temperatursensor (24) zum Erfassen einer Temperatur des Elektromotors (5) und einem mit dem Elektromotor (5) gekoppelten Lüfterrad (21), **dadurch gekennzeichnet, dass** die Handwerkzeugmaschine mit einer elektrisch gesteuerten Kupplung (14) in dem Antriebsstrang (4) zwischen dem Werkzeughalter (2) und dem Elektromotor (5), und einer Motorsteuerung (18), die ansprechend auf ein Überschreiten eines ersten Schwellwertes durch die gemessene Temperatur ein Öffnen der Kupplung (14) auslösend ist und den Elektromotor (5) bei geöffneter Kupplung (14) bestromend ist, bis die Temperatur unter einen zweiten Schwellwert fällt, ausgestattet ist.

2. Handwerkzeugmaschine nach Anspruch 1, **dadurch gekennzeichnet, dass** ein Betriebstaster (19) zum Einschalten des Elektromotors (5) selbsttätig ausschaltend ist und die Motorsteuerung (18) bei Überschreiten des ersten Schwellwerts durch die Temperatur trotz ausschaltender Stellung des Betriebstasters (19) den Elektromotor (5) bestromend ist.

3. Steuerungsverfahren für eine Handwerkzeugmaschine (1), die einen Werkzeughalter (2) zum Haltern eines Werkzeugs, einen den Werkzeughalter (2) antreibenden Elektromotor (5), eine in den Antriebsstrang (4) zwischen den Werkzeughalter (2) und Elektromotor (5) angeordnete schaltbare Kupplung (14), ein von dem Elektromotor (5) angetriebenes Lüfterrad (21) und einen Temperatursensor (24) zum Erfassen einer Temperatur des Elektromotors (5) aufweist, mit den Schritten:
Messen der Temperatur des Elektromotors (5);
Öffnen der schaltbaren Kupplung (14), wenn die Temperatur einen ersten Schwellwert überschreitet; und
Bestromen des Elektromotors (5) bei geöffneter Kupplung (14) bis die Temperatur unter den zweiten Schwellwert abfällt.

4. Steuerungsverfahren nach Anspruch 3, **dadurch gekennzeichnet, dass** wenn die Temperatur den zweiten Schwellwert unterschreitet, der Elektromotor (5) stromfrei geschalten wird.

5. Steuerungsverfahren nach Anspruch 3 oder 4, **gekennzeichnet durch** die Schritte:
Erfassen eines Lösens des Betriebstasters (19) durch den Anwender;
ansprechend auf das Lösen den Elektromotor (5) stromfrei schalten, wenn die Temperatur geringer als der erste Schwellwert ist, anderfalls die Schritte nach Anspruch 3 ausführen.

6. Steuerungsverfahren nach Ansprüchen 3 bis 5, **dadurch gekennzeichnet, dass** der zweite Schwellwert zwischen 2°C und 10°C geringer als der erste Schwellwert ist.

## Claims

1. Hand-held power tool, comprising
a tool holder for supporting a tool on a working axis (10),
an electric motor (5) for driving the tool holder,
a temperature sensor (24) for detecting the temperature of the electric motor (5) and
a fan wheel (21) coupled to the electric motor (5),
**characterised in that** the hand-held power tool is provided with an electrically controlled clutch (14) in the driveline (4) between the tool holder (2) and the electric motor (5) and with a motor controller (18) designed to initiate opening of the clutch (14) in response to the measured temperature exceeding a first threshold and to energise the electric motor (5) when the clutch (14) is open until the temperature falls below a second threshold.

2. Hand-held power tool according to claim 1, **characterised in that** an operating switch (19) for switching on the electric motor (5) is designed to switch off automatically and the motor controller (18) is designed to energise the electric motor (5) when the temperature exceeds the first threshold in spite of the off-position of the operating switch (19).

3. Control method for a hand-held power tool (1) having a tool holder (2) for supporting a tool, an electric motor (5) driving the tool holder (2), a clutch (14) arranged in the driveline (4) between the tool holder (2) and the electric motor (5), a fan wheel (21) driven by the electric motor (5) and a temperature sensor (24) for detecting the temperature of the electric motor (5), comprising the steps of:
measuring the temperature of the electric motor (5);
opening the clutch (14) when the temperature exceeds a first threshold, and
energising the electric motor (5) when the clutch (14) is open until the temperature falls below the second threshold.

4. Control method according to claim 3, **characterised in that** the electric motor (5) is de-energised when the temperature falls below the second threshold.

5. Control method according to claim 3 or claim 4, **characterised by** the steps of:
detecting the release of the operating switch (19) by the user, and
de-energising the electric motor (5) in response to the release when the temperature is lower than the first threshold, and otherwise carrying out the steps according to claim 3.

6. Control method according to claims 3 to 5, **characterised in that** the second threshold is between 2°C and 10°C lower than the first threshold.

## Revendications

1. Machine-outil manuelle comportant :
un porte-outil pour maintenir un outil sur un axe de travail (10),
un moteur électrique (5) pour entraîner le porte-outil,
un capteur de température (24) pour détecter une température du moteur électrique (5) et
une roue de ventilateur (21) couplée au moteur électrique (5),
**caractérisée en ce que** la machine-outil manuelle est équipée d'un embrayage commandé électriquement (14) dans la transmission (4) entre le porte-outil (2) et le moteur électrique (5), et d'une commande de moteur (18) qui déclenche une ouverture de l'embrayage (14) en réponse à un dépassement d'une première valeur seuil par la température mesurée, et qui met sous tension le moteur électrique (5) lorsque l'embrayage (14) est ouvert jusqu'à ce que la température chute sous une seconde valeur seuil.

2. Machine-outil manuelle selon la revendication 1, **caractérisée en ce qu'**un bouton-poussoir d'alimentation (19) pour mettre sous tension le moteur électrique (5) est automatiquement mis hors tension et la commande de moteur (18) met sous tension le moteur électrique (5) lorsque la température dépasse la première valeur seuil malgré la position de mise hors tension du bouton-poussoir d'alimentation (19).

3. Procédé de commande pour une machine-outil manuelle (1) comportant un porte-outil (2) pour maintenir un outil, un moteur électrique (5) entraînant le porte-outil (2), un embrayage commutable (14) agencé dans la transmission (4) entre le porte-outil (2) et le moteur électrique (5), une roue de ventilateur (21) entraînée par le moteur électrique (5) et un capteur de température (24) pour détecter une température du moteur électrique (5), comportant les étapes consistant à :
mesurer la température du moteur électrique (5),
ouvrir l'embrayage commutable (14) lorsque la température dépasse une première valeurseuil, et
mettre sous tension le moteur électrique (5) lorsque l'embrayage (14) est ouvert jusqu'à ce que la température chute sous la seconde valeur seuil.

4. Procédé de commande selon la revendication 3, **caractérisé en ce que** lorsque la température passe au-dessous de la seconde valeur seuil, le moteur électrique (5) est mis hors tension.

5. Procédé de commande selon la revendication 3 ou 4, **caractérisé par** les étapes consistant à :
détecter un déclenchement du bouton-poussoir d'alimentation (19) par l'utilisateur,
en réponse au déclenchement, mettre hors tension le moteur électrique (5) lorsque la température est inférieure à la première valeur seuil, sinon exécuter les étapes selon la revendication 3.

6. Procédé de commande selon les revendications 3 à 5, **caractérisé en ce que** la seconde valeur seuil est entre 2 °C et 10 °C inférieure à la première valeur seuil.
